# EUROPÄISCHE PATENTSCHRIFT

(11) **EP 1 352 995 B1**
(45) Veröffentlichungstag und Bekanntmachung des Hinweises auf die Patenterteilung: **25.04.2007**
(21) Anmeldenummer: 03003518.2
(22) Anmeldetag: 15.02.2003
(51) Int. Cl.: D01G 15/24, D01G 15/28

(54) **Kardendeckel-Endkopf aus Polymerwerkstoff**
Head piece made of polymer material for a carding flat
Embout en matériau polymère pour chapeau de carde

(30) Priorität: 11.04.2002 DE 10216067
(43) Veröffentlichungstag der Anmeldung: 15.10.2003
(73) Patentinhaber: MASCHINENFABRIK RIETER AG, 8406 Winterthur (CH)
(72) Erfinder: Gujer, Peter, 8406 Winterthur (CH)

(56) Entgegenhaltungen:
- GB-A- 921 450
- US-A- 3 439 386
- US-A- 4 270 246
- US-A- 4 300 266
- US-A- 5 230 135
- US-A- 5 473 795
- US-A- 5 542 154
- US-B1- 6 269 522
- PATENT ABSTRACTS OF JAPAN vol. 009, no. 301 (C-316), 28. November 1985 (1985-11-28) & JP 60 139824 A (HIROYUKI KANAI), 24. Juli 1985 (1985-07-24)

## Beschreibung

Die vorliegende Erfindung betrifft einen Deckelendkopf eines Deckelstabes für einen Wanderdeckel einer Karde oder Krempel.

In gattungsgemässen Karden oder Krempeln werden eine Vielzahl von Deckelstäben auf einer Gleitführung über die Kardentrommel geführt. Diese Anordnung nennt man auch Wanderdeckel. Sie sind durch ein Endloselement, zum Beispiel ein Riemen oder eine Kette, verbunden und werden durch ein Antriebselement fortbewegt. Sowohl die Deckelstäbe als auch der Tambour haben eine Garnitur, zum Beispiel feine Nadeln oder in Form eines Sägezahns, die miteinander in Wechselwirkung für die Reinigung und die Parallelisierung der Fasern massgebend sind. Um ein Kardierergebnis zu erzielen, ist es besonders wichtig, dass die Abstände der Deckelstäbe zu der Kardentrommel, bzw. der Abstand der Garniturspitzen, exakt eingehalten werden. Der Kardierspalt zwischen den beiden Garnituren beträgt höchstens ein paar Zehntelsmillimeter.

Die Deckelstäbe weisen an ihren Enden jeweils je einen Deckelendkopf auf. Der Deckelendkopf hat ein Befestigungsbereich für die Befestigung mit dem Ende des Deckelstabs und mindestens eine Gleitfläche. In der Regel hat der Deckelendkopf auch noch eine Vorrichtung, um das Endloselement zu befestigen, zum Beispiel eine Aussparung. Ein Beispiel für solch eine Kombination aus Deckelstab, Endloselement, und Deckelendkopf findet man in der Patentschrift EP0 627 507 B1.

Die Gleitflächen der Deckelendköpfe sind gleichzeitig die Flächen, womit der gesamte Deckelstab auf den Gleitführungen aufliegt. Sie haben weiter die Aufgabe, mit der Gleitführung zusammenzuwirken und für einen reibungsarmen und massgenauen Lauf des Deckelstabes zu sorgen. Es ist deshalb wichtig, dass der Deckelendkopf und die Gleitführung genau auf einander abgestimmt sind, so dass der Abstand zwischen Deckelstab und Trommel (Jeweils der Garniturspitzen) in einem vorgegebenen Toleranzbereich gehalten werden kann.

Durch die gleitende Bewegung des Deckelendkopfes auf der Gleitführung unterliegt die Gleitführung und/oder die Gleitfläche des Deckelendkopfes einem Verschleiss. Im wesentlichen ist der Verschleiss der Gleitführung oder die Gleitfläche der Deckelendköpfe eine Frage der verwendeten Materialpaarung. Der Verschleiss kann auch durch dem Einsatz von Schmiereinrichtungen reduziert bzw. minimiert werden (z.B. Ölschmierung).

Die Gleitführung an der Karde ist traditionellerweise aus Gusseisen. Der neuere Stand der Technik offenbart Gleitführungen mit Gleitstreifen aus Polymerwerkstoff, beispielsweise EP 620 296 oder EP 361 219. Letzteres offenbart nicht, welches Material für den Deckelendkopf gebraucht wird. EP 620 296 offenbart für die Deckelendköpfe Gusseisen oder stabiles Metall. Neben diesen Werkstoffen werden auch noch massiver Stahl (US 4,827,573) oder eine Aluminium/ Aluminiumlegierung (US 4,300,266) für die Herstellung der Deckelendköpfe genannt. In diesen Patentschriften wird allerdings keine Angaben über das Material für die Gleitführung gemacht.

Um die Gleitfähigkeit dieser Deckelendköpfe zu erhöhen, sieht der Stand der Technik auch Gleitschuhe vor, die am Deckelendkopf befestigt werden. Patentschrift US 4,300,266 zum Beispiel zeigt einen Deckelschuh, der bei Bedarf austauschbar ist. Allerdings wird dieser Deckelschuh in axialer Richtung auf den Deckelkopf aufgeschoben und mittels Klipse befestigt. Ein Nachteil dieser Lösung ist der erhebliche Aufwand beim Umtausch der Deckelschuhe. Das Spiel in der Richtung senkrecht zur Längsachse des Deckelstabes, das gebraucht wird um den Deckelschuh auf den Deckelstab zu schieben, ist nachteilig für die exakte Zuordnung des Deckelstabes zur Trommel.

Andere Beispiele von Gleitschuhen findet man in der Patentschrift US 4,300,266, die als Werkstoff für den Gleitschuh Phosphor /Bronze oder einen Polymerwerkstoff, zum Beispiel MoS2/Nylon oder eine Kombination die PTFE enthält, vorschlägt. Patentschrift DE 198 34 893 veröffentlicht einen Polymerwerkstoff Gleitschuh zum Beispiel aus Polyamid.

In der Praxis werden Gleitschuhe auch geklebt. Nachteilig bei einem Austausch ist nicht nur der Mehraufwand, um den alten Gleitschuh und Klebstoffrückstände zu entfernen. Sondern beim Kleben von dem neuen Schuh können auch Ktebstoffverschmierungen entstehen, die den Deckelstab in seiner Funktion erheblich beeinträchtigen können. Nur durch sehr präzises Arbeiten können diese Verschmutzungen verhindert werden, dieses bedingt aber einen erheblichen Mehraufwand.

Die US 6,269,522 offenbart sogenannte Laufflächenelemente, welche entweder in der Konstruktion der Rückenpartie des Deckelstabes integriert sind oder als gehärtete Stahlstifte ausgeführt sind oder aber als Gleitschuh aus Kunststoff auf eine Haltekonstruktion, welche am Deckelstab befestigt wird; ausgeführt sind. Bei der Verwendung der Kunststoff-Gleitschuhe bestehen dieselben Nachteile wie oben beschrieben, eine Fertigung der anderen gezeigten Bauarten verlangt eine Konstruktion aus Metall wie Stahl, Aluminium oder Grauguss.

Zusammenfassend werden bei den jetzigen Deckelstäben Deckelendköpfe aus Stahl oder Gusseisen verwendet und zum Teil mit Gleitschuhen versehen. Obwohl diese Kombination den Anforderung der Deckelstäbe genügt, ist diese zum Herstellen nachteilig. An einer Maschine werden je nach Typ rund 100 Deckelstäbe eingesetzt. Jede zusätzliche Komponente an einem kompletten Deckelstab erhöht den Produktionsaufwand.

Die Aufgabe der Erfindung besteht darin, den Deckelendkopf zu optimieren unter Berücksichtigung der Materialpaarung und der oben beschriebenen Problematik.

Eine erfindungsgemässe Lösung sieht gemäss Ansprüche 1 und 2 vor, den gesamten Deckelendkopf aus einem Stück aus einem Polymerwerkstoff herzustellen.

Interne Untersuchungen haben gezeigt, dass bei der Materialpaarung Gusseisen/Polymerwerkstoff ähnliche Verschleissmechanismen spielen wie bei einer Materialpaarung Stahl/Polymerwerkstoff.

Für die Erfindungsgemässe Lösung wird vor allem eine Gleitführung aus Gusseisen oder Stahl bevorzugt. Gleitführungen ganz oder teilweise aus einem Polymerwerkstoff könnten aber auch als Partner dienen für einen Deckelendkopf aus einem Polymerwerkstoff wie diese Erfindung sie vorschlägt.

Ein Deckelendkopf besteht aus mehreren Bereichen: der erste Bereich ist zuständig für die Befestigung mit dem Deckelstab, der zweite Bereich besteht aus dem eigentlichen Kopf der auf der Gleitführung aufliegt und zusätzlich entsprechende Gleitflächen vorweist. Einer dieser Bereiche könnte auch noch zusätzlich eine Vorrichtung für die Befestigung des Endloselements aufweisen.

Als Basis für den Deckelendkopf verwendet man als Polymerwerkstoff vorzugsweise:
- einen Werkstoff aus der Gruppe der Polyamide, beispielsweise Polyamid 66;
- ein Werkstoff aus der Gruppe der Polyoxymethylene (POM). Die Homo-Polymere (POM-H) und Co-Polymere (POM-C) können beide erfindungsgemäss eingesetzt werden. Beispiele sind Delrin® oder Hostaform®.
- einen Werkstoff aus der Gruppe der Terephthalate, vorzugsweise Polyethylenterephthalat (PETP) oder Polybutylenterephthalat (PBTP).
- einen Werkstoff aus der Gruppe der Polyetheretherketon (PEEK);
- oder einen Werkstoff aus der Gruppe der Polyimide (PI), beispielsweise Polyamidimide (PAI).

Eine weitere erfindungsgemässe Lösung sieht eine Faserverstärkung des Polymerwerkstoffs vor. Damit kann die Festigkeit des Deckelendkopfes erhöht werden. Der Ansatz zwischen dem Befestigungsbereich und dem eigentlichen Kopf ist während des Betriebs der Wanderdeckel mehreren Kräften ausgesetzt. Der Deckelstab wird nur von seinen Deckelendköpfen getragen. Um eine genaue Massführung zu gewährleisten dürfen diese Deckelendköpfe nicht durchbiegen. Zusätzlich sind sie, durch die seitliche Bewegung der Deckelstäbe durch das Antriebselement, auch noch Torsionskräften ausgesetzt. Eine Verdrehung des Werkstoffs würde die Massführung ebenfalls negativ beeinflussen.

Ein zusätzlicher Aspekt ist, dass der gesamte Deckelendkopf aus einem Material hergestellt wird, der verschleisst. Das gewählte Fasermaterial kann dadurch an die Oberfläche der Gleitfläche gelangen. Abrasive Fasern könnten dann ein unerwünschtes Scheuern der Gleitführung verursachen. Erfindungsgemäss werden vorzugsweise Kohlefasern (zum Beispiel PAN-Fasern®) oder Aramidfasern (Polyamidimid Fasern, zum Beispiel Kevlar®) verwendet.

Eine Mischung beider Fasern könnte auch verwendet werden. Vor allem da die Aramidfasern ein günstiger Verschleissverhalten gegenüber der Gleitpartner aufweisen und die Kohlefasern eine bessere Festigkeit erzielen. Durch kombinieren ergibt sich eine optimale Lösung.

Für die erforderliche Festigkeit ist ein gesamter Faseranteil von 5 - 60 Gewichts-%, vorzugsweise 30 - 50 Gewichts-% gefragt. Wenn nicht anders angegeben, Gewichts-% ist in der gesamten Offenbarung immer berechnet auf das Endgewicht. Bei einer Mischung von Aramidfasern und Kohlefasern, ist ein Aramidfaseranteil von minimal 10 Gewichts-% bevorzugt.

Eine zusätzliche erfindungsgemässe Lösung ist ein Deckelendkopf aus einem Polymerwerkstoff mit Festschmierstoffzusatz. Versuche haben gezeigt, dass nicht jede Kombination aus einem Basispolymerwerkstoff und Festschmierstoff auf Gusseisen eine optimale Gleitfähigkeit und Schmiereigenschaften zeigt. Bevorzugte Kombinationen sind in Tabelle 1 gezeigt, in Spalte 1 sind wieder die bevorzugten Gruppen von Basispolymerwerkstoffe aufgeführt und in Spalte 2 die bevorzugten Festschmierstoffe, die sich für die Aufgabe des Deckelendkopfes als die meist geeigneten zeigen.

Um die gewünschten Gleiteigenschaften zu erhalten werden 1 - 15 Gewichts-% Festschmierstoffe benötigt, vorzugsweise 5 - 12 Gewichts-%, sehr bevorzugt 8 - 11 Gewichts-%. Bei Molybdändisulfid (MoS2) und Polysiloxan genügt schon ein geringere Menge an Festschmierstoffe, bevorzugt sind für diese 2 Festschmierstoffe 1 - 6 Gewichts-%, vorzugsweise 1 - 3 Gewichts-%, zum Beispiel 2 Gewichts-%.

| **Tabelle 1: Bevorzugte Kombinationen aus Basispolymerwerkstoff und Festschmierstoff** | | |
|---|---|---|
| **Basis Polymerwerkstoff** | | **Schmierstoff** |
| I. | Polyamid PA | a. PTFE (Faser oder Pulver) |
| | | b. Polysiloxan (Silikon) |
| | | c. Graphit |
| | | d. Polyethylen |
| | | e. Molybdändisulfid (MoS2) |
| II. | Polyoxymethylene POM | a. Polysiloxan (Silikon) |
| | | b. PTFE (Faser oder Pulver) |
| III. | Terephthalat | a. PTFE (Pulver oder Faser) |
| IV. | Polyetheretherketon PEEK | a. PTFE (Pulver oder Faser) |
| V. | Polyimid PI | a. PTFE (Pulver oder Faser) |
| | | b. Graphit |
| | | c. MoS2 |

Die Deckelendköpfe können mit einem Spritzgussverfahren hergestellt werden.

Für das gleichmässige Auflegen eines ganzen Satzes Deckelstäbe auf die Trommel werden oft Deckelstab und Deckelendkopf, nachdem sie zusammen gesetzt sind, behandelt. Mit den gewählten Kombinationen der Materialien ist Fräsen oder Schleifen der Gleitfläche möglich.

Anhand der Figuren wird die Erfindung weiter erläutert.
- Figur 1: Schematische Darstellung des Deckelendkopfes in der Karde
- Figur 2: Schematische Darstellung des Deckelendkopfes auf der Gleitführung
- Figur 3: Unteransicht Deckelendkopf
- Figur 4: Seitenansicht Deckelendkopf
- Figur 5: Unteransicht Deckelendkopf mit Rillen für Schmutzentfernung
- Figur 6: Seitenansicht Deckelendkopf mit Rillen für Schmutzentfernung
- Figur 7: Verfahren und Vorrichtung für die Auswechslung der Deckelendköpfe.

Figur 1 zeigt, wie der Deckelendkopf mit dem Deckelstab und der Gleitführung auf einer Karde zusammenarbeitet. Der Deckelstab ist durch ein Hohlprofil gebildet, ein teil dient als Aufnahme für den Deckelendkopf. Der Deckelendkopf (1) wird in den Deckelstab (8) bis zum Anschlag eingeschoben. Mit den Gleitflächen 2 liegt der Deckelendkopf samt Deckelstab auf der Gleitführung (6) auf, (In Figur 2 ist diese von der Seite des Tambours gezeigt. Es ist klar zu erkennen, dass die Gleitführung in Form eines Bogens der Krümmung der Trommel folgt.) Der Kardierspalt (12) ist der Abstand zwischen der Garnitur (11) des Deckelstabes und der Garnitur (10) der Trommel (9). Diese soll masshaltig sein.

Figur 3 und 4 zeigen den Deckelendkopf im Detail. Ein Deckelendkopf besteht aus mehreren Bereichen: der erste Bereich ist zuständig für die Befestigung mit dem Deckelstab (1), der zweite Bereich besteht aus dem eigentlichen Kopf (5), der auf der Gleitführung aufliegt und zusätzlich entsprechende Gleitflächen (2) vorweist. Einer von beiden Bereichen könnte auch noch zusätzlich eine Möglichkeit haben für die Befestigung des Endloselements, beispielsweise eine Aussparung (3) im eigentlichen Kopf.

Figur 5 und 6 zeigt die gleiche Deckelendköpfe wie Figur 3 und 4. In dieses Beispiel werden aber vorteilhafterweise und erfindungsgemäss vorgeschlagen, dass die Gleitfläche wenigstens eine, vorteilhafterweise mehrere Reinigungsnuten (4) aufweist Diese Reinigungsnuten haben die Aufgabe, Verunreinigungen, welche auf die Gleitfläche gelangt sind, abzuführen oder zusammeln oder abgeführt werden. Die Reinigungsnuten sind derart bemessen dass sie ausreichend Verschmutzungen aufnehmen können, bis sie bei der Deckelreinigung ausgebürstet werden.

Die Reinigungsnuten weisen zusätzlich eine ausreichende Tiefe auf, wodurch Sandkörner oder andere Verschmutzungen keinen weiteren Kontakt mit der Gegenfläche, d.h. der Gleitführung haben. Dadurch ist ein Abführen der Verunreinigungen ohne Beschädigung oder Verkratzung der Gleitführung oder der Gleitfläche des Deckelendkopfes möglich. Dadurch wird eine gleichmässige Oberfläche der Gleitführung gewährleistet und so ein gleichmässiger Abrieb der Gleitfläche.

Für einen festen Halt des Deckelkopfes im Deckelstab kann erfindungsgemäss ein Profil (17) am Befestigungsteil des Deckelendkopfes angebracht werden, beispielsweise an mindestens einer Längsseite, erhöhte Längsstreifen (sehe Figur 4 und 5, (17)). Dieses Profil hat die Aufgabe Ungenauigkeiten im Hohlprofil des Deckelstabes durch Gegendruck aufzuheben und erhöht die Klemmung des Deckelendkopfes im Deckelstab.

Figur 7 zeigt schematisch eine Vorrichtung für den Austausch des Deckelendkopfes. Diese Vorrichtung besteht aus
- Anschlagblöcke (15 oder 16), deren Aufgabe es ist den Deckelstab in seiner Position zu fixieren während der Demontage oder Montage des Deckelendkopfes;
- eine Vorkehrung mit welcher der Deckelendkopf festgehalten werden kann, beispielsweise einen Halter der in die Aussparung (Figur 1, (3)) passt. Diese dient sowohl für die Montage als auch für die Demontage.
- eine Kolbe oder Zylindereinheit (13) die ein Kraft in die erforderlichen Richtung erzeugt, während eine der Anschlagblöcke ((15) für die Demontage und (16) für die Montage) für eine Gegenkraft sorgt.

### Erfindungsgemäss braucht man mindestens ein Anschlagblock.

Demontage erfolgt dadurch das der Zylinder (13) sich in Längsrichtung vom Deckelstab entfernt, wobei der Halter (14) den Deckelendkopf festhält und diesen aus den Hohlprofil herauszieht. Um sicher zu stellen, dass der Deckelstab nicht mitgezogen wird, versperrt ein Anschlagblock (15) den Weg.
Montage erfolgt dadurch dass der Zylinder oder Kolbe (13), mit dem neuen Deckelendkopf festgehalten durch den Halter, sich in Richtung des Deckelstabes bewegt und dadurch der Deckelendkopf in das Hohlprofiel des Deckelstabes bis zum Anschlag hineindrückt. Der Anschlagblock (16) verhindert in diesem Fall, dass der Deckelstab nicht weggedrückt wird. Erfindungsgemässe Abrundungen der Kanten und Anschräkungen des Deckelendkopfes können diesen Prozess vereinfachen.

### Legende

**1.** Befestigungsteil des Deckelendkopfes
**2.** Gleitfläche des Deckelendkopfes
**3.** Aussparung für die Befestigung des Antriebselements
**4.** Reinigungsnut für die Schmutzausscheidung
**5.** Aufliegender Teil des Deckelendkopfes
**6.** Gleitführung (auch Flexibelbogen oder Flexbogen genannt)
**7.** Führungsrillen
**8.** Deckelstab
**9.** Trommel
**10.** Garnitur der Trommel
**11.** Garnitur des Deckelstabes
**12.** Kardierspalt
**13.** Zylinder
**14.** Halterung
**15.** Anschlagblock für die Demontage
**16.** Anschlagblock für die Montage

## Patentansprüche

1. Deckelendkopf mit einem Befestigungsbereich (1) für den Deckelstab (8) und mindestens einer Gleitfläche (2) für die Fortbewegung auf einer Gleitführung(6) einer Karde oder Krempel, **dadurch gekennzeichnet, dass** der Deckelendkopf (1,5) aus Polymerwerkstoff besteht.

2. Deckelendkopf nach Anspruch 1 **dadurch gekennzeichnet, dass** der Deckelendkopf (1,5) aus einem Stück angefertigt ist.

3. Deckelendkopf nach Anspruch 1 oder 2 **dadurch gekennzeichnet, dass** der Deckelendkopf (1,5) mittels Spritzgussverfahren hergestellt wird.

4. Deckelendkopf nach einem oder mehreren der vorherigen Ansprüche **dadurch gekennzeichnet, dass** der Befestigungsbereich (1) ein längliches Element umfasst das in einen Aufnahmeteil des Deckelstabes (8) eingeschoben werden kann,

5. Deckelendkopf nach Anspruch 4 **dadurch gekennzeichnet, dass** mindestens eine Längsseite der Befestigungsbereich (1) ein erhöhtes Profil (7) aufweist

6. Deckelendkopf nach einem oder mehreren der vorherigen Ansprüche **dadurch gekennzeichnet, dass** die Gleitfläche (2) mindestens eine Reinigungsnut (4) aufweist.

7. Deckelendkopf nach Anspruch 6 **dadurch gekennzeichnet, dass** die Reinigungsnut (4) vorzugsweise in einem Winkel von 30° zur Laufrichtung geneigt angeordnet ist.

8. Deckelendkopf nach einem oder mehreren der vorherigen Ansprüche **dadurch gekennzeichnet, dass** der Polymerwerkstoff faserverstärkt ist.

9. Deckelendkopf nach Anspruch 8 **dadurch gekennzeichnet, dass** als Faserverstärkung mindestens eine der folgende Fasern, Kohlefasern, Aramidfasern verwendet wird.

10. Deckelendkopf nach Anspruch 9 **dadurch gekennzeichnet, dass** der Anteil an Aramidfasern bei einem Fasergemisch mindestens 10 Gewichts-% beträgt.

11. Deckelendkopf nach Anspruch 8, 9 oder 10 **dadurch gekennzeichnet, dass** für die Faserverstärkung 5 bis 60 Gewichts-% Fasermaterial verwendet wird.

12. Deckelendkopf nach Anspruch 11 **dadurch gekennzeichnet, dass** für die Faserverstärkung 30 bis 50 Gewichts-% Fasermaterial verwendet wird.

13. Deckelendkopf nach einem oder mehreren der vorherigen Ansprüche **dadurch gekennzeichnet, dass** der Polymerwerkstoff aus einem Werkstoff aus der Gruppe der Polyamide gewählt ist.

14. Deckelendkopf nach Anspruch 1 bis 12 **dadurch gekennzeichnet, dass** der Polymerwerkstoff aus einem Werkstoff aus der Gruppe der Polyoxymethylene gewählt ist.

15. Deckelendkopf nach Anspruch 1 bis 12 **dadurch gekennzeichnet, dass** der Polymerwerkstoff aus ein Werkstoff aus der Gruppe der Terephthalat gewählt ist.

16. Deckelendkopf nach Anspruch 15 **dadurch gekennzeichnet, dass** dieser Polymerwerkstoff vorzugsweise Polyethylenterephthalat oder Polybutylenterephthalat gewählt ist.

17. Deckelendkopf nach Anspruch 1 bis 12 **dadurch gekennzeichnet, dass** der Polymerwerkstoff aus einem Werkstoff aus der Gruppe der Polyetheretherketon gewählt ist.

18. Deckelendkopf Anspruch 1 bis 12 **dadurch gekennzeichnet, dass** der Polymerwerkstoff aus einem Werkstoff aus der Gruppe der Polyimide gewählt ist.

19. Deckelendkopf nach Anspruch 18 **dadurch gekennzeichnet, dass** dieser Polymerwerkstoff Polyamidimid gewählt ist.

20. Deckelendkopf nach einem oder mehreren der vorherigen Ansprüche **dadurch gekennzeichnet, dass** der Polymerwerkstoff einen Festschmierstoff enthält.

21. Deckelendkopf nach Anspruch 20 **dadurch gekennzeichnet, dass** der Festschmierstoff mindestens einer der folgenden Werkstoffe ist Polytetrafluorethylen, Graphit, Polyethylen, Molybdändisulfid, Polysiloxan.

22. Deckelendkopf nach Anspruch 20 oder 21 **dadurch gekennzeichnet, dass** die Menge an Festschmierstoff 1 bis 15 Gewichts-% beträgt.

23. Deckelendkopf nach Anspruch 22 **dadurch gekennzeichnet, dass** die Menge an Festschmierstoff 5 bis 12 Gewichts-% Polytetrafluorethylen, Graphit oder Polyethylen beträgt.

24. Deckelendkopf nach Anspruch 23 **dadurch gekennzeichnet, dass** die Menge an Festschmierstoff 8 bis 11 Gewichts-% Polytetrafluorethylen, Graphit oder Polyethylen beträgt.

25. Deckelendkopf nach Anspruch 22 **dadurch gekennzeichnet, dass** die Menge an Festschmierstoff 1 bis 3 Gewichts-% Polysiloxan oder Molybdändisulfid beträgt.

26. Karde mit einer Gleitführung (6) auf welchem eine Vielzahl von Deckelstäben (8) geführt sind die jeweils zwei Deckelendköpfe (1,5) aufweisen, welche mit dem Deckelstab (8) verbunden sind und welche im Betrieb der Karde zusammen mit dem Deckelstab (8) über die Gleitführung (6) gleiten, **dadurch gekennzeichnet, dass** der Deckelendkopf (1,5) gemäss einem oder mehreren der vorherigen Ansprüche gebildet ist.

27. Karde nach Anspruch 26 **dadurch gekennzeichnet, dass** die Gleitführung (6) aus einem Polymerwerkstoff ist.

28. Karde nach Anspruch 26 oder 27 **dadurch gekennzeichnet, dass** die Gleitführung (6) einen Festschmierstoff enthält.

29. Vorrichtung für die Montage und Demontage der Deckelendköpfe (1,5), die gemäss Anspruch 1 bis 25 gebildet sind, auf den Deckelstab (8) **dadurch gekennzeichnet, dass** diese eine Vorkehrung (14) enthält um den Deckelendkopf (1,5) nach den Ansprüchen 1 bis 25 festzuhalten, eine Vorkehrung (13) enthält um Kraft in der Längsrichtung der Deckelstabachse ausüben zu können und eine Vorkehrung (15, 16) enthält um den Deckelstab (8) zu fixieren.

30. Verfahren für die Montage der Deckelendköpfe (1,5), die gemäss Anspruch 1 bis 25 gebildet sind, auf den Deckelstab (8) mit einer Vorrichtung nach Anspruch 29, **dadurch gekennzeichnet, dass** der Deckelstab (8) fixiert wird, während eine Kraft den Deckelendkopf (1,5), der festgehalten wird, in der Längsrichtung in den Deckelstab (8) bis zum Anschlag hineinschiebt.

31. Verfahren für die Demontage der Deckelendköpfe (1,5), die gemäss Anspruch 1 bis 25 gebildet sind, von dem Deckelstab (8) mit einer Vorrichtung nach Anspruch 29, **dadurch gekennzeichnet, dass** der Deckelstab (8) fixiert wird während eine Kraft den Deckelendkopf (1,5) in der Längsrichtung aus dem Deckelstab (8) herauszieht.

32. Verfahren nach Anspruch 30 **dadurch gekennzeichnet, dass** die Befestigung des Deckelendkopfes (1,5) mit dem Deckelstab (8) durch einen Presssitz gebildet wird.

## Claims

1. Flat end head with a mounting section (1) for the flat rod (8) and at least one sliding surface (2) for the movement on a sliding guide (6) of a card, **characterized in that** the flat end head (1,5) consists of polymer material.

2. Flat end head according to claim 1, **characterized in that** the flat end head (1,5) is made as a one-piece part.

3. Flat end head according to claims 1 or 2, **characterized in that** the flat end head (1,5) is manufactured by way of injection moulding technique.

4. Flat end head according to one or several of the preceding claims, **characterized in that** the mounting section (1) comprises an oblong component which can be slid into a mounting part of the flat rod (8).

5. Flat end head according to claim 4, **characterized in that** at least one longitudinal side of the mounting section (1) comprises an elevated profile (7).

6. Flat end head according to one or several of the preceding claims, **characterized in that** the sliding surface (2) comprises at least one cleaning groove (4).

7. Flat end head according to claim 6, **characterized in that** the cleaning groove (4) is arranged inclined in relation to the direction of travel, preferably at an angle of 30°.

8. Flat end head according to one or several of the preceding claims, **characterized in that** the polymer material is fibre-reinforced.

9. Flat end head according to claim 8, **characterized in that** for the fibre reinforcement at least one of the following fibres, that is, carbon fibres, aramid fibres are used.

10. Flat end head according to claim 9, **characterized in that** the portion of aramid fibres, in a fibre mixture, amounts to at least 10 weight percentages.

11. Flat end head according to claims 8, 9 or 10, **characterized in that** for the fibre reinforcement 5 to 60 weight percentages of synthetic material are used.

12. Flat end head according to claim 11, **characterized in that** for the fibre reinforcement 30 to 50 weight percentages of synthetic material are used.

13. Flat end head according to one or several of the preceding claims, **characterized in that** the polymer material is selected from a material of the group of the polyamides.

14. Flat end head according to claims 1 to 12, **characterized in that** the polymer material is selected from a material of the group of the polyoxymethylene.

15. Flat end head according to claims 1 to 12, **characterized in that** the polymer material is selected from a material of the group of the terephthalate.

16. Flat end head according to claim 15, **characterized in that** this polymer material is selected preferably from polyethyleneterephthalate or polybutylenterephthalate.

17. Flat end head according to claim 1 to 12, **characterized in that** the polymer material is selected from a material of the group of the polyetheretherketone.

18. Flat end head according to claims 1 to 12, **characterized in that** the polymer material is selected from a material of the group of the polyimides.

19. Flat end head according to claim 18, **characterized in that** this polymer material is selected from polyamidimide.

20. Flat end head according to one or several of the preceding claims, **characterized in that** the polymer material contains a solid lubricant.

21. Flat end head according to claim 20, **characterized in that** the solid lubricant consists of at least one of the following materials, that is, polytetrafluorethylene, graphite, polyethylene, molybdenum disulphide, polysiloxan.

22. Flat end head according to claim 20 or 21, **characterized in that** the amount of solid lubricant amounts to 1 to 15 weight percentages.

23. Flat end head according to claim 22, **characterized in that** the amount of solid lubricant amounts to 5 to 12 weight percentages polytetrafluorethylene, graphite or polyethylene.

24. Flat end head according to claim 23, **characterized in that** the amount of solid lubricant amounts to 8 to 11 weight percentages polytetrafluorethylene, graphite or polyethylene.

25. Flat end head according to claim 22, **characterized in that** the amount of solid lubricant amounts to 1 to 3 weight percentages polysiloxan or molybdenum disulphide.

26. Card with a sliding guide (6) on which a multiplicity of flat rods (8) are led and which comprise two flat end heads (1, 5) each, which are connected with the flat rod (8) and which, during operation of the card, together with the flat rod (8), slide over the sliding guide (6), **characterized in that** the flat end head (1, 5) is formed according to one or several of the preceding claims.

27. Card according to claim 26, **characterized in that** the sliding guide (6) consists of a polymer material.

28. Card according to claims 26 or 27, **characterized in that** the sliding guide (6) contains a solid lubricant.

29. Device for the mounting and dismounting of the flat end heads (1, 5) which, in accordance with claims 1 to 25 are formed, on the flat rod (8), **characterized in that** said device is provided with means (14) to secure the flat end head (1, 5) according to claims 1 to 25, a means (13) in order to have a force act in the longitudinal direction of the flat bar axis and a means (15, 16) in order to fixedly position the flat rod (8).

30. Method for the mounting of the flat end heads (1, 5) which, in accordance with claim 1 to 25 are formed, on the flat rod (8) with a device according to claim 29, **characterized in that** the flat rod (8) is fixedly held, while a force pushes the flat end head (1, 5), which is secured, in the longitudinal direction into the flat rod (8), up to the stop.

31. Method for the dismounting of the flat end heads (1, 5) which, in accordance with claim 1 to 25 are formed, on the flat rod with a device according to claim 29, **characterized in that** the flat rod (8) is fixedly held, while a force pulls the flat end head (1, 5) in the longitudinal direction out of the flat rod (8).

32. Method according to claim 30, **characterized in that** the fastening of the flat end head (1, 5) with the flat rod (8) is formed by a press fit.

## Revendications

1. Tête de bout de couvercle comportant une zone de fixation (1) pour la tige de couvercle (8) et au moins une surface coulissante (2) pour la poursuite du mouvement sur un guide coulissant (6) d'une carde ou cardeuse, **caractérisée en ce que** la tête de bout de couvercle (1,5) est composée de matériau polymère.

2. Tête de bout de couvercle selon la revendication 1, **caractérisée en ce que** la tête de bout de couvercle (1,5) est fabriquée en une pièce.

3. Tête de bout de couvercle selon la revendication 1 ou 2, **caractérisée en ce que** la tête de bout de couvercle (1,5) est fabriquée par procédé de moulage par injection.

4. Tête de bout de couvercle selon une ou plusieurs des revendications précédentes, **caractérisée en ce que** la zone de fixation (1) comprend un élément allongé pouvant être inséré dans une pièce réceptrice de la tige de couvercle (8).

5. Tête de bout de couvercle selon la revendication 4, **caractérisée en ce qu'**au moins un côté longitudinal de la zone de fixation (1) comporte un profil surélevé (7).

6. Tête de bout de couvercle selon une ou plusieurs des revendications précédentes, **caractérisée en ce que** la surface coulissante (2) présente au moins une rainure de nettoyage (4).

7. Tête de bout de couvercle selon la revendication 6, **caractérisée en ce que** la rainure de nettoyage (4) est disposée de préférence inclinée suivant un angle de 30° par rapport au sens de marche.

8. Tête de bout de couvercle selon une ou plusieurs des revendications précédentes, **caractérisée en ce que** le matériau polymère est renforcé aux fibres.

9. Tête de bout de couvercle selon la revendication 8, **caractérisée en ce qu'**on utilise comme renforcement aux fibres au moins une des fibres suivantes : fibres de carbone, fibres d'aramide.

10. Tête de bout de couvercle selon la revendication 9, **caractérisée en ce que** la proportion de fibres d'aramide dans un mélange de fibres s'élève à au moins 10 % en poids.

11. Tête de bout de couvercle selon la revendication 8, 9 ou 10, **caractérisée en ce qu'**on utilise pour le renforcement aux fibres 5 à 60 % en poids de matière fibreuse.

12. Tête de bout de couvercle selon la revendication 11, **caractérisée en ce qu'**on utilise pour le renforcement aux fibres 30 à 50 % en poids de matière fibreuse.

13. Tête de bout de couvercle selon une ou plusieurs des revendications précédentes, **caractérisée en ce que** le matériau polymère est choisi parmi des matériaux du groupe des polyamides.

14. Tête de bout de couvercle selon les revendications 1 à 12, **caractérisée en ce que** le matériau polymère est choisi parmi des matériaux du groupe des polyoxoyméthylènes.

15. Tête de bout de couvercle selon les revendications 1 à 12, **caractérisée en ce que** le matériau polymère est choisi parmi des matériaux du groupe des téréphtalates.

16. Tête de bout de couvercle selon la revendication 15, **caractérisée en ce que** le matériau de polymère est choisi de préférence parmi le téréphtalate de polyéthylène ou le téréphtalate de polybutylène.

17. Tête de bout de couvercle selon les revendications 1 à 12, **caractérisée en ce que** le matériau de polymère est choisi parmi des matériaux du groupe des cétones de polyétheréther.

18. Tête de bout de couvercle selon les revendications 1 à 12, **caractérisée en ce que** le matériau de polymère est choisi parmi des matériaux du groupe des polyimides.

19. Tête de bout de couvercle selon la revendication 18, **caractérisée en ce que** ce matériau de polymère est choisi est le polyamidimide.

20. Tête de bout de couvercle selon ou plusieurs des revendications précédentes, **caractérisée en ce que** le matériau de polymère contient un lubrifiant solide.

21. Tête de bout de couvercle selon la revendication 20, **caractérisée en ce que** le lubrifiant solide est au moins un des matériaux suivants : polytétrafluoréthylène, graphite, polyéthylène, moblybdènedisulfure, polysiloxane.

22. Tête de bout de couvercle selon la revendication 20 ou 21, **caractérisée en ce que** la quantité de lubrifiant solide est comprise entre 1 et 15 % en poids.

23. Tête de bout de couvercle selon la revendication 22, **caractérisée en ce que** la quantité de lubrifiant solide est comprise entre 5 et 12 % en poids de polytétrafluoréthylène, graphite ou polyéthylène.

24. Tête de bout de couvercle selon la revendication 23, **caractérisée en ce que** la quantité de lubrifiant solide est comprise entre 8 et 11 % en poids de polytétrafluoréthylène, graphite ou polyéthylène.

25. Tête de bout de couvercle selon la revendication 22, **caractérisée en ce que** la quantité de lubrifiant solide est comprise entre 1 à 3 % en poids de polysilixane ou molybdènedisulfure.

26. Carde comportant un guide coulissant (6) sur lequel sont guidées une multitude de tiges de couvercles (8) présentant respectivement deux têtes de bout de couvercle (1,5), qui est reliée à la tige de couvercle (8) et qui coulisse avec la carde et la tige de couvercle (8) sur le guide coulissant (6) pendant le fonctionnement de la carde, **caractérisée en ce que** la tête de bout de couvercle (1,5) est réalisée suivant une ou plusieurs des revendications précédentes.

27. Carde selon la revendication 26, **caractérisée en ce que** le guide coulissant (6) est fait d'un matériau polymère.

28. Carde selon la revendication 26 ou 27, **caractérisée en ce que** le guide coulissant (6) contient un lubrifiant solide.

29. Dispositif pour le montage et le démontage des têtes de bout de couvercle (1,5) constituées suivant les revendications 1 à 25 sur la tige de couvercle (8), **caractérisé en ce qu'**il comporte un système (14) permettant de maintenir la tête de bout de couvercle (1,5) suivant les revendications 1 à 25, un système (13) permettant d'exercer de la force dans le sens longitudinal de l'axe de tige de couvercle et un système (15, 16) permettant de fixer la tige de couvercle (8).

30. Procédé de montage et démontage des têtes de bout de couvercle (1,5) constituées suivant les revendications 1 à 25 sur la tige de couvercle (8) avec un dispositif suivant la revendication 29, **caractérisé en ce que** la tige de couvercle (8) est fixée pendant qu'une force enfonce dans le sens longitudinal jusqu'à la butée la tête de bout de couvercle (1,5) qui est maintenue.

31. Procédé de montage et démontage des têtes de bout de couvercle (1,5) constituées suivant les revendications 1 à 25 sur la tige de couvercle (8) avec un dispositif suivant la revendication 29, **caractérisé en ce que** la tige de couvercle (8) est fixée pendant qu'une force retire la tête de bout de couvercle (1,5) dans le sens longitudinal de la tige de couvercle.

32. Procédé selon la revendication 30, **caractérisé en ce que** la fixation de la tête de bout de couvercle (1,5) à la tige de couvercle (8) est constituée par un ajustement à la presse.
